# EUROPÄISCHE PATENTSCHRIFT

(11) **EP 3 771 881 B1**
(45) Veröffentlichungstag und Bekanntmachung des Hinweises auf die Patenterteilung: **13.03.2024**
(21) Anmeldenummer: 19188861.9
(22) Anmeldetag: 29.07.2019
(51) Int. Cl.: F42B 3/12, F42D 1/04

(54) **PYROTECHNISCHER INITIATOR ZUM INITIIEREN EINES ZÜNDSCHLAUCHES UND VERFAHREN ZUM INITIIEREN EINES ZÜNDSCHLAUCHES**
PYROTECHNIC INITIATOR FOR INITIATING AN IGNITION TUBE AND METHOD FOR INITIATING AN IGNITION TUBE
INITIATEUR PYROTECHNIQUE DESTINÉ À INITIER UN TUYAU D'ALLUMAGE ET PROCÉDÉ D'INITIALISATION D'UN TUYAU D'ALLUMAGE

(43) Veröffentlichungstag der Anmeldung: 03.02.2021
(73) Patentinhaber: FOG GmbH, 14542 Werder/Leest (DE); SPG GmbH & Co. KG, 49406 Barnstorf (DE)
(72) Erfinder:
(74) Vertreter: Meissner Bolte Partnerschaft mbB

(56) Entgegenhaltungen:
- FR-A1- 2 594 823
- US-A- 2 980 019
- US-A1- 2016 102 957

## Beschreibung

Die Erfindung betrifft einen pyrotechnischen Initiator zum Initiieren eines Zündschlauches nach Anspruch 1 und ein Verfahren zum Initiieren eines Zündschlauches nach Anspruch 7 Der relevante Stand der Technik wird in US2980019A offengelegt.

Zündschläuche werden hauptsächlich zur druckbasierten Auslösung von Distanzschuss- bzw. Entschärfungsgeräten, zur pyrotechnischen Erzeugung von Lichtblitzen in Film- und Fernsehproduktionsstätten und/oder zum geordneten Weiterleiten eines Zündimpulses von einer oder mehreren Auslösevorrichtungen zu den letztlich zu detonierenden Sprengladungen (z.B. im Steinbruch für die Gewinnung von Schottersteinen für den Straßenbau) verwendet. Ein Zündschlauch besteht üblicherweise aus einem Explosivstoffgemisch, beispielsweise aus einem Gemisch aus Oktogen und Aluminium.

Die Weiterleitung des Zündimpulses in einem Zündschlauch beruht auf einem so genannten Schockschlauch-Effekt. Dabei ist ein Explosivstoff in einem Schlauch feinstverteilt. Unter diesen Umständen erfolgt die Detonation des Explosivstoffes unter Entstehung eines Lichtblitzes innerhalb eines umgebenden Kunststoffschlauches gerichtet. Eine an einem Ende des Zündschlauches ausgelöste Explosion kann über diesen Mechanismus über beliebige Strecken hinweg geleitet werden. Dabei wird der Kunststoffschlauch als reines Transportmittel zur Fortleitung des Zündimpulses bzw. Lichtblitzes in der Regel nicht zerstört. Derartige Zündschläuche sind - je nach Art der Auslösung und des konkreten Verwendungszwecks - gegebenenfalls an einem Ende verschlossen und an dem anderen Ende fest mit einer Sprengkapsel verbunden.

Das Bewirken einer anfänglichen Zündung des Explosivstoffes im Zündschlauch wird nachfolgend als Initiieren bezeichnet. Das Mittel, durch das dieses Initiieren bewirkt wird, wird nachfolgend als Initiator bezeichnet.

Zündschläuche werden in der Sprengtechnik vorwiegend genutzt, um eine Sprengkapsel (üblicherweise mit einem Primärexplosivstoff, z.B. Blei- oder Silberazid), die an dem Ende angebracht ist, auszulösen. Der Zündschlauch bietet den Vorteil, dass hiermit auf einem nicht elektrischen Wege ein Zündimpuls weitergeleitet werden kann und dass diese Weiterleitung gegen äußere Einflüsse (insbesondere gegen Elektrostatik und Funkwellen) resistent ist. Dies vermindert eine unerwünschte Frühzündung.

Zur Initiierung des Zündimpulses sind für Zündschläuche verschiedene Zündvarianten bekannt.

Bei einer ersten Zündvariante wird eine - üblicherweise mit Primärexplosivstoff gefüllte - Sprengkapsel verwendet, die einen detonativen Stoßimpuls erzeugt. Die Sprengkapsel ist eine geschlossene Metallkapsel, die überwiegend mit einer Primär- und Sekundäraufladung aus verschiedenen Explosivstoffen gefüllt ist. Eine Kapsel enthält etwa 1.100 mg Explosivstoff. Der Nachteil dieser Variante ist, dass eine zur Initiierung genutzte Sprengkapsel aufgrund des bauartbedingt notwendigen Aufbaus bei der Zündung explodiert, wobei energetische Splitter auftreten, die im Nahbereich letal sind.

Alternativ wird bei einer zweiten Zündvariante eine Schlauchauslösung mit einem hochenergetischen Piezofunken ausgeführt. Der Piezofunken erfordert jedoch hohe Spannungen und Energiemengen. Die hohe Spannung kann ebenso mit einer letalen Auswirkung verbunden sein, wenn es z.B. durch einen Defekt der Abschirmung zu Ableitungen auf menschliche Körper kommt.

Bei einer dritten Zündvariante werden Anzündhütchen genutzt, die in geringen Mengen Primärexplosivstoffe wie z.B. Bleitrinitroresocinat und Tetrazen enthalten. Diese werden mechanisch gezündet. Diese Mittel sind zwar frei erwerbbar und auch für unerfahrenere Nutzer handhabbar, allerdings lassen diese keine Initiierung des Zündschlauches aus beliebigen Entfernungen zu. Der Anwender muss sich mit dem Auslösegerät stets am Ende des Zündschlauches und somit relativ nahe am Explosionsort befinden, wenn nicht der Zündschlauch besonders lang ausgeführt wird, was dann allerdings höhere Kosten aufgrund des Materialeinsatzes verursacht.

Es besteht somit die Aufgabe, eine Vorrichtung und ein Verfahren anzugeben, mit dem eine Initiierung eines Zündschlauches aus einer praktisch beliebigen Entfernung, drahtgebunden und insbesondere auch drahtlos z.B. über eine Luftschnittstelle (Funk), ausführbar ist. Die Initiierung soll in jedem Fall für das beteiligte Personal ohne Verletzungsrisiken ausführbar sein und den Zündschlauch außerdem sicher initiieren, sodass Fehlzündungen praktisch ausgeschlossen sind.

Die Aufgabe wird vorrichtungsseitig mit einem Pyrotechnischen Initiator zum Initiieren eines Zündschlauches mit den Merkmalen des Anspruchs 1 und verfahrensseitig mit einem Verfahren zum Initiieren eines Zündschlauches mit den Merkmalen des Anspruchs 7 gelöst. Die Unteransprüche enthalten jeweils zweckmäßige und/oder vorteilhafte Ausführungsformen und Ausgestaltungen.

Vorrichtungsseitig ist erfindungsgemäß ein Pyrotechnischer Initiator zum Initiieren eines Zündschlauches mittels einer elektrischen Auslösung vorgesehen. Dieser umfasst eine einseitig offene Hülse mit einer darin befindlichen Anzündpille. Die Anzündpille besteht aus einem Glühdraht und einem den Glühdraht umgebenden pyrotechnischen Satz bzw. mehreren pyrotechnischen Sätzen zum Erzeugen eines detonativen Stoßimpulses. Dabei ist der Zündschlauch mit der einseitig offenen Hülse koppelbar und es ist ein in dem Zündschlauch vorhandener Explosivstoff durch den Stoßimpuls initiierbar.

Grundgedanke des erfindungsgemäßen pyrotechnischen Initiators ist es somit, eine elektrische Auslösung über die Kombination aus einem Glühdraht und einem pyrotechnischen Satz oder mehreren pyrotechnischen Sätzen bewirkbar zu machen. Üblicherweise sind pyrotechnische Satzauslöser dazu bestimmt, pyrotechnische Effekte (wie bengalische Lichter oder Anzündschnüre auf Schwarzpulverbasis) auszulösen. Sie erzeugen - ähnlich einem Streichholzkopf - für eine kurze Zeit eine brennende Flamme und heiße Funken. Satzauslöser gehören herkömmlicherweise zu den Anzündern, sie erzeugen keinen detonativen Stoßimpuls.

Erfindungsgemäß ist allerdings der pyrotechnische Wirksatz nicht wie sonst bei herkömmlichen Anzündpillen aus einem typischen langsam abbrennenden Anzünder-Material gebildet, er brennt somit nicht im eigentlichen Sinne langsam ab. Mit einer derartigen konventionellen Anzündpille ist das Initiieren eines Zündschlauchs auch gar nicht möglich.

Stattdessen ist erfindungsgemäß vorgesehen, dass der pyrotechnische Satz schnell explodiert und hierdurch den Explosivstoff im Zündschlauch initiiert. Die einseitig offene Hülse richtet dabei die Explosionswirkung auf den Zündschlauch aus. Im Gegensatz zu sonst verwendeten Piezoelektrischen Zündmechanismen kommen erfindungsgemäß keine gefährlichen elektrischen Spannungen zur Anwendung. Der Stoßimpuls bewirkt allerdings ein sicher wirksames Initiieren des Zündschlauchs.

Es ist somit ein wesentlicher Aspekt des erfindungsgemäßen Grundgedankens, das Prinzip des Satzauslösers zum Initiieren des Zündschlauchs zu verwenden und den Initiator entsprechend auszubilden. Dabei handelt es sich bei dem erfindungsgemäßen Initiator jedoch im Gegensatz zur bekannten Sprengkapsel nicht um einen sprengkräftigen Zünder, da der von dem Gegenstand ausgehende Impuls - wie bei einem Anzündhütchen mit sehr geringen explosiven Ladungsmenge - nicht für das Initiieren einer sensiblen Sprengstoffprüfladung ausreicht. Da die in Zündschläuchen verwendeten Mischungen aber einen brisanten Explosivstoff und pyrophores Aluminium enthalten, sind Zündschläuche empfänglicher und deutlich einfacher zu initiieren, als ein handelsüblicher Sprengstoff.

Erfindungsgemäß ist für die einseitig offene Hülse ein Splitterschutz zum Umgeben der Hülse vorgesehen, wobei durch den Splitterschutz ein seitliches Aufreißen der Hülse während des Erzeugens des Stoßimpulses auffangbar und ein Freisetzen von Splittern der Hülse in die Umgebung verhinderbar ist.

Hierdurch wird die Gefahr umhergeschleuderter Splitter beseitigt und für den Anwender ein hohes Maß an Sicherheit auch bei den sonst - aus Sicht des Arbeitsschutzes - kritischen Vorbereitungstätigkeiten erreicht.

Bei einer Ausführungsform ist der Splitterschutz als ein die Hülse umgebender flexibler Schlauch, insbesondere ein Druckluftschlauch mit Fadeneinlagen, ausgebildet. Eine solche Ausführungsform ist massesparend und verhindert zuverlässig das Freisetzen von Splittern.

Alternativ dazu kann der Splitterschutz als ein die Hülse umgebender starrer Zylinder, insbesondere als ein Metall- oder Kunststoffzylinder, ausgebildet sein.

Bei einer Ausführungsform weist die einseitig offene Hülse einen Hülsenboden in Form eines in die Hülse einsteckbaren Plugs auf, wobei der Plug Durchführöffnungen für elektrische Zuführungen für den Glühdraht aufweist. Der mindestens eine Pyrotechnische Satz ist hierdurch durch das Zusammenfügen des Plugs mit der Hülse zusammensteckbar.

Erfindungsgemäß ist ein Adapter zum zentrierten Einführen des Zündschlauches in die Hülse vorgesehen, wobei das Ende des Zündschlauches unmittelbar vor der Anzündpille positionierbar ist. Der Adapter gewährleistet eine optimale Abstimmung zwischen dem Durchmesser des Zündschlauches und dem Durchmesser der Hülse, eine optimale Positionierung des Zündschlauches an der Hülse und eine optimale Übertragung der Explosionswirkung auf das Ende des Zündschlauchs.

Der erfindungsgemäße Initiator ist darüber hinaus dadurch gekennzeichnet, dass der Adapter, der Zündschlauch und die Hülse eine miteinander über ein Zangenwerkzeug fest fixierbare und/oder abdichtbare Anordnung bilden.

Der pyrotechnische Satz ist auf eine schnelle Explosion ausgelegt. Das bedeutet vor allem, dass der pyrotechnische Satz der Anzündpille zum Erzeugen eines erheblichen Explosionsdruckes von mehr als 10 Bar in Verbindung mit einem auf das Ende des Zündschlauches gerichteten Funkenregen ausgelegt ist.

Verfahrensseitig ist erfindungsgemäß zur Initiierung des Zündschlauchs vorgesehen, dass über eine Anzündpille aus einem Glühdraht und einem pyrotechnischen Satz oder mehreren pyrotechnischen Sätzen ein Stoßimpuls auf ein offenes Ende des Zündschlauches zur Einwirkung gebracht und durch die Wirkung des Stoßimpulses ein in dem Zündschlauch vorhandener Explosivstoff initiiert wird, und eine Detonation entsteht.

Zweckmäßigerweise wirkt der Stoßimpuls als ein gerichteter Explosionsimpuls auf das Ende des Zündschlauches ein, wobei sich hierzu das Ende des Zündschlauches und die Anzündpille innerhalb einer umgebenden und die Explosionsrichtung vorgebenden Hülse befinden.

Zweckmäßigerweise ist bei dem Ablauf des Verfahrens der Explosionsdruck des Stoßimpulses größer als 10 Bar.

Der erfindungsgemäße Pyrotechnische Initiator und das erfindungsgemäße Verfahren sollen nachfolgend anhand von Ausführungsbeispielen erläutert werden. Zur Verdeutlichung dienen die Figuren 1 und 2. Es werden für gleiche und gleich wirkende Teile dieselben Bezugszeichen verwendet.

Es zeigt:
Fig. 1 den pyrotechnischen Initiator in seinem prinzipiellen Aufbau,
Fig. 2 eine beispielhafte Gestaltung des pyrotechnischen Initiators.

Fig. 1 zeigt einen beispielhaften Aufbau des pyrotechnischen Initiators. Die Figur zeigt einen Zündschlauch 1, der an einen pyrotechnischen Initiator gekoppelt ist. Der pyrotechnische Initiator enthält eine Hülse 2. Diese ist in Richtung des Zündschlauches hin einseitig offen. Die Hülse kann beispielsweise aus einem metallischen Material, aber auch aus Kunststoff bestehen. Die Hülse 2 enthält im Inneren eine Anzündpille 3. Die Anzündpille 3 besteht aus einem zwischen zwei elektrischen Polen 4 angeordneten Glühdraht 5 sowie einem pyrotechnischen Satz oder mehreren pyrotechnischen Sätzen 6, der die elektrischen Pole und den Glühdraht umgibt.

Der pyrotechnische Satz oder die mehreren pyrotechnischen Sätze können über den Glühdraht zur Explosion gebracht werden. Zur elektrischen Beaufschlagung des Glühdrahtes sind elektrische Zuführungsleitungen 7 vorgesehen. Bei der Explosion des pyrotechnischen Satzes wirkt die Explosion vorwiegend in Richtung des Zündschlauches und initiiert dabei einen Explosivstoff 8 innerhalb des Zündschlauches 1, dessen Detonation sich dann durch den Zündschlauch hinweg zum jeweiligen Zielort fortsetzt, sofern der Schlauch sprengtechnisch verwendet wird.

Die Explosion des pyrotechnischen Satzes bzw. der pyrotechnischen Sätze 6 bewirkt außerdem in der Regel ein Zerbersten der Hülse 2. Die bei dem Zerbersten entstehenden Bruchstücke und Splitter werden durch einen die Hülse umgebenden Splitterschutz 9 aufgefangen und am Freisetzen in die Umgebung gehindert. Vorteilhaft ist hier eine flexible Gestaltung des Splitterschutzes, insbesondere in Form eines Schlauchabschnittes, der innerhalb mit einem Fadengeflecht verstärkt ist.

Möglich ist natürlich auch eine starre Gestaltung des Splitterschutzes in Form einer nichtmetallischen oder metallischen Ummantelung, beispielsweise in Form eines Kunststoff- oder Stahlzylinders.

Bei dem hier gezeigten schematischen Aufbau besteht der Boden der Hülse 2 aus einem in die Hülse einsteckbaren Plug 10, durch welchen die elektrischen Zuführungsleitungen 7 über Durchführöffnungen 10a hindurchgeführt sind. Die gesamte Anordnung aus Plug 10 und Anzündpille 3 kann dabei als Ganzes in die Hülse eingesetzt werden.

Zum genauen und zentrierten Positionieren des Zündschlauchs 1 in der Hülse 2 ist weiterhin ein Adapter 11 vorgesehen. Dieser wird auf den Zündschlauch 1 aufgesteckt und anschließend zusammen mit dem Zündschlauch in die Hülse 2 eingesetzt, wobei das Ende des Zündschlauchs unmittelbar auf die Anzündpille 3 aufgesetzt wird und somit Kontakt zu dem pyrotechnischen Satz bekommt. Der Adapter kann sowohl starr als auch flexibel ausgebildet sein und aus verschiedenen Materialien, beispielsweise Kunststoff oder Metall, bestehen. Bei einer flexiblen Gestaltung des Adapters ist dieser als ein Schlauchabschnitt ausgebildet. Schließlich wird diese gesamte Einheit, d.h. die Hülse 2 mit dem Adapter 11 mit einer Zange festgecrimpt und ist bereit für die Verwendung. Üblicherweise ist die Anzündpille 6 mit dem Plug 10 und der Metallhülse 2 ebenfalls gecrimpt.

Der Splitterschutz 9 wird anschließend auf die gesamte Anordnung aus Adapter mit Zündschlauch, Hülse und Plug aufgeschoben. Bei Bedarf erfolgt eine Fixierung z.B. mittels eines hinreichend festen Klebebandes, insbesondere eines Gewebeklebebandes.

Fig. 2 zeigt ein Verwendungsbeispiel des pyrotechnischen Initiators. Der Initiator besteht hier aus der Anzündpille 3 und der diese Anzündpille umgebenden Hülse 2. In die die Anzündpille umgebende Hülse 2 ist der Adapter 11 mit dem Zündschlauch 1 eingesetzt. Der Zündschlauch 1 ragt hier über einen Überstand 13 ein gewisses Stück in den Bereich der Anzündpille 3 hinein und wird hierdurch in seiner Position zentriert. Ein Verrutschen des Zündschlauchs wird durch eine Riffelung 12 an der Hülse 2 verhindert.

Unmittelbar auf die Hülse 2 und den Adapter 11 ist der Splitterschutz 9 in Form eines flexiblen Schlauchabschnitts aufgeschoben. Es liegt somit ein flexibler Splitterschutz vor. Die elektrischen Zuführungsleitungen 7 münden in die Anzündpille 6 ein.

Die Initiierung des Zündschlauches gestaltet sich mit der hier beschriebenen Vorrichtung wie folgt:
In der nach vorn offenen Hülse befindet sich wie beschrieben die Anzündpille. Diese enthält zwei Pole, zwischen denen der Glühdraht angebracht ist. Um den Glühdraht sind explosive Mischungen, beispielsweise u.a. aus Zirkonium und Kaliumperchlorat, als ein pyrotechnischer Satz angeordnet. Bei Bedarf ist der Glühdraht zunächst mit einem ersten wärmeempfindlichen pyrotechnischen Satz umgeben, der schneller auf Hitze reagiert, bevor die eigentliche Wirkmasse als ein zweiter pyrotechnischer Satz folgt. Die Nettoexplosivstoffmasse für den gesamten Initiator liegt bei bis zu 100 mg.

Die Zuführungsleitungen zu den Polen werden nach hinten, durch einen Stopfen oder Plug mit zwei Löchern, aus der Hülse geführt. Die Zuführungsleitungen sind nahezu beliebig verlängerbar und können insbesondere an Funkzündgeräte angeschlossen werden. Dadurch ist eine Auslösung aus größerer und damit sicherer Distanz möglich.

In die Hülse wird in deren offenes Ende wie beschrieben der Adapter eingeführt, in den wiederum der offene Zündschlauch in die Hülse bis unmittelbar vor die Anzündpille eingeführt wird. Danach wird der Schlauch mit einer Zange festgecrimpt. Der Adapter kann flexibel als ein Schlauchadapter ausgebildet sein.

Wird durch das Kabel ein definierter Strom auf die Pole gegeben, glüht der Draht und bewirkt eine Explosion des pyrotechnischen Satzes. Es entsteht ein Druckimpuls in einer Stärke von mehr als 10 bar und ein Funkenregen. Durch deren Einwirkung wird der Explosivstoff im Zündschlauch schließlich ausgelöst und der Zündschlauch zum Weiterleiten des detonativen Explosivimpulses angeregt. Der Explosivimpuls kann nun durch den Zündschlauch zum eigentlichen Ort der vorgesehenen Wirkung weitergeleitet werden, d.h. insbesondere zum vorgesehenen Sprengsatz, sofern eine sprengtechnische Anwendung erfolgt.

Da der Zündschlauch in hier vorliegenden Fall mittels des Adapters in der Metallhülse zentriert eingeführt und (beispielsweise mit einer Crimpzange) nahezu wasserdicht fixiert und abgedichtet wird, ist der Druckaufbau in der Hülse erheblich verstärkt und kann auf das Ende des Zündschlauchs konzentriert einwirken.

Der in der Hülse entstehende Druck und die Funken können zunächst nur in den offenen Zündschlauch entweichen; dort löst er den Schlauch bzw. die dort befindlichen Explosivstoffanhaftungen aus. Diese Anordnung begünstigt die sichere Initiierung, da der Schlauch sonst nicht richtig initiiert wird.

Die Hülse des Initiators reißt infolge der schnellen Explosion gegebenenfalls seitlich auf, vereinzelt können dabei Splitter entstehen. Durch den speziellen Aufbau des Anzünders und den über die Hülse geschobenen Splitterschutz werden in der Nahumgebung allerdings, anders als bei einer gewöhnlichen Sprengkapsel, keine hochenergetischen Hülsensplitter freigesetzt, sondern abgefangen. Der über die Hülse gezogene Splitterschutz besteht üblicherweise aus einem an sich üblichen Druckluftschlauch mit Fadeneinlagen. Starre Stahl- oder Kunststoffzylinder sind als Splitterschutz ebenfalls nutzbar, diese weisen allerdings ein vergleichsweise großes Gewicht auf.

Der hier vorliegende Satzauslöser kann aufgrund seines spezifischen Aufbaus somit einerseits einen Zündschlauch initiieren. Dabei erfordert er andererseits nur einen äußerst kleinen Sicherheitsbereich. Der hier vorliegende Initiator könnte aufgrund des Aufbaus und des Splitterschutzes bei der Auslösung sogar in völlig ungefährlicher Weise in der Hand gehalten werden. Letale oder auch nur verletzende Splitter werden bei bestimmungsgemäßer Anwendung nicht erzeugt.

Nach den sprengstoffrechtlichen Bestimmungen darf der Umgang mit herkömmlichen Sprengkapseln nur durch ausgebildete Fachpersonen erfolgen.

Diese bedürfen einer behördlichen Genehmigung. Das gilt auch bei der Beförderung, beispielsweise für Fahrer von Lastkraftwagen. Das Verbringen von Sprengkapseln, insbesondere in der EU, von einem Land in ein anderes Land bedarf zudem einer entsprechenden Genehmigung aller Staaten.

Hingegen ist der Umgang mit dem vorliegenden Initiator aufgrund der hier vorliegenden Konstruktionsweise durch Personen ab 18 Jahren ohne Fachkenntnisse rechtlich möglich und zulässig. Ein Versand kann daher mit einem gewöhnlichen Paketdienst und auch ohne eine spezielle Verbringungsgenehmigung erfolgen. Das gestattet im Gegensatz zu herkömmlichen Sprengzündern, die ebenfalls für die Initiierung eines Zündschlauches genutzt werden können, einen kostengünstigen Transport.

Im Vergleich zu Piezoauslöseelementen, die mehrfach genutzt werden können, aber vergleichsweise teuer sind, kann der hier beschriebene Initiator allerdings nur einmal verwendet werden. Er ist hingegen wesentlich günstiger in der Herstellung und ermöglicht zudem eine einfache und sichere Auslösung aus der Distanz bei völlig ungefährlichen Betriebsspannungen. Grundsätzlich kann der hier beschriebene Initiator mit sämtlichen spannungsliefernden Stromquellen kombiniert und an diese angeschlossen werden. Diese können in an sich beliebiger Weise, insbesondere drahtlos, gesteuert werden, sodass sich hier die Möglichkeit einer gleichzeitigen Fernauslösung von mehreren Zündschläuchen ergibt, was sonst nur mit der Zündvariante 1, und nicht bei den Varianten 2 und 3, möglich ist.

Der Initiator und das damit ausgeführte Verfahren wurden beispielhaft erläutert im Rahmen fachmännischen Handelns sind weitere Ausgestaltungen möglich. Weiter Ausführungsformen ergeben sich außerdem auch aus den Unteransprüchen.

### Bezugszeichenliste

- 1: Zündschlauch
- 2: Hülse
- 3: Anzündpille
- 4: Elektrische Pole
- 5: Glühdraht
- 6: Pyrotechnischer Satz
- 7: Zuführungsleitungen
- 8: Explosivstoff
- 9: Splitterschutz
- 10: Plug
- 10a: Durchführöffnung
- 11: Adapter
- 12: Riffelung
- 13: Überstand

## Patentansprüche

1. Pyrotechnischer Initiator zum Initiieren eines Zündschlauches (1) mittels einer elektrischen Auslösung, umfassend
eine einseitig offene Hülse (2) mit einer darin befindlichen Anzündpille (3) aus einem Glühdraht (5) und mindestens einem den Glühdraht umgebenden pyrotechnischen Satz (6) zum Erzeugen eines das Ende des Zündschlauches initiierenden Stoßimpulses,
wobei mit der einseitig offenen Hülse (2) der Zündschlauch (1) koppelbar ist und ein in dem Zündschlauch vorhandener Explosivstoff (8) durch den Stoßimpuls initiierbar ist,
**dadurch gekennzeichnet, dass**
für die einseitig offene Hülse (2) ein Splitterschutz (9) zum Umgeben der Hülse vorgesehen ist, wobei durch den Splitterschutz (9) ein Aufreißen der Hülse (2) während des Erzeugens des Stoßimpulses auffangbar ist und ein Freisetzen von Splittern in die Umgebung verhinderbar ist, wobei ein Adapter (11) zum zentrierten Einführen des Zündschlauches (1) in die Hülse (2) vorgesehen ist, wobei das Ende des Zündschlauches unmittelbar im Kontakt mit der Anzündpille (3) positionierbar ist, wobei der Adapter (11), der Zündschlauch (1) und die Hülse (2) eine miteinander über ein Zangenwerkzeug fest fixierbare und/oder abdichtbare Anordnung bilden.

2. Pyrotechnischer Initiator nach Anspruch 1,
**dadurch gekennzeichnet, dass**
der Splitterschutz (9) als ein die Hülse (2) umgebender flexibler Schlauch ausgebildet ist.

3. Pyrotechnischer Initiator nach Anspruch 1 oder 2,
**dadurch gekennzeichnet, dass**
der Splitterschutz (9) als ein die Hülse (2) umgebender starrer Zylinder, insbesondere ein Metall- oder Kunststoffzylinder, ausgebildet ist.

4. Pyrotechnischer Initiator nach einem der vorhergehenden Ansprüche,
**dadurch gekennzeichnet, dass**
die einseitig offene Hülse (2) einen Hülsenboden in Form eines in die Hülse einsteckbaren Plugs (10) aufweist, wobei der Plug (10) Durchführöffnungen (10a) für elektrische Zuführungen (7) für den Glühdraht (5) aufweist.

5. Pyrotechnischer Initiator nach einem der vorhergehenden Ansprüche,
**dadurch gekennzeichnet, dass**
der pyrotechnische Satz (6) der Anzündpille (3) zum Erzeugen eines Explosionsdruckes von mehr als 10 Bar in Verbindung mit einem auf das Ende des Zündschlauches gerichteten Funkenregen ausgelegt ist.

6. Pyrotechnischer Initiator nach einem der vorhergehenden Ansprüche,
**dadurch gekennzeichnet, dass**
der pyrotechnische Initiator eine Nettoexplosivstoffmasse von maximal 100 mg aufweist.

7. Verfahren zum Initiieren eines Zündschlauches mittels eines pyrotechnischen Initiators nach einem der Ansprüche 1 bis 6,
**dadurch gekennzeichnet, dass**
über die Anzündpille (3) aus dem Glühdraht (5) und dem pyrotechnischen Satz (6) ein Stoßimpuls auf ein offenes Ende des Zündschlauches (1) zur Einwirkung gebracht und durch die Wirkung des Stoßimpulses ein in dem Zündschlauch vorhandener Explosivstoff initiiert wird.

8. Verfahren nach Anspruch 7,
**dadurch gekennzeichnet, dass**
der Stoßimpuls als ein gerichteter Impuls auf das Ende des Zündschlauches (1) einwirkt, wobei sich hierzu das Ende des Zündschlauches (1) und die Anzündpille (3) innerhalb der umgebenden und die Explosionsrichtung vorgebenden Hülse (2) befinden.

9. Verfahren nach einem der Ansprüche 7 oder 8,
**dadurch gekennzeichnet, dass**
der Explosionsdruck des Stoßimpulses auf das offene Ende des Zündschlauches (1) größer als 10 Bar ist.

## Claims

1. A pyrotechnic initiator for initiating an ignition tube (1) by means of electrical triggering, comprising
a sleeve (2) that is open on one side and has an ignition pill (3) that is located therein and is made of a glow wire (5) and at least one pyrotechnic set (6) surrounding the glow wire for generating a shock pulse initiating the end of the ignition tube,
wherein the ignition tube (1) can be coupled to the sleeve (2), which is open at one end, and an explosive (8) present in the ignition tube can be initiated by the shock pulse,
**characterized in that**
a splinter guard (9) is provided for the sleeve (2), which is open on one side, for surrounding the sleeve, wherein a tearing open of the sleeve (2) during the generation of the shock pulse can be contained by the splinter guard (9) and the release of splinters into the environment can be prevented, wherein an adapter (11) is provided for the centered insertion of the ignition tube (1) into the sleeve (2), wherein the end of the ignition tube can be positioned directly in contact with the ignition pill (3), wherein the adapter (11), the ignition tube (1) and the sleeve (2) form an assembly which can be firmly fixed and/or sealed with respect to each other by means of a pliers tool.

2. The pyrotechnic initiator according to claim 1,
**characterized in that**
the splinter guard (9) is formed as a flexible tube surrounding the sleeve (2).

3. The pyrotechnic initiator according to claim 1 or 2,
**characterized in that**
the splinter guard (9) is formed as a rigid cylinder, in particular a metal or plastic cylinder, surrounding the sleeve (2).

4. The pyrotechnic initiator according to any one of the preceding claims,
**characterized in that**
the sleeve (2), which is open on one side, has a sleeve base in the form of a plug (10) which can be plugged into the sleeve, wherein the plug (10) has feed-through openings (10a) for electrical leads (7) for the glow wire (5).

5. The pyrotechnic initiator according to any one of the preceding claims,
**characterized in that**
the pyrotechnic set (6) of the ignition pill (3) is designed to generate an explosion pressure of more than 10 bar in conjunction with a shower of sparks directed towards the end of the ignition tube.

6. The pyrotechnic initiator according to any one of the preceding claims,
**characterized in that**
the pyrotechnic initiator has a net explosive mass of at most 100 mg.

7. A method for initiating an ignition tube by means of a pyrotechnic initiator according to any one of claims 1 to 6,
**characterized in that**
a shock pulse from a glow wire (5) and a pyrotechnic set (6) is caused to act on an open end of the ignition tube (1) via an ignition pill (3) and an explosive present in the ignition tube is initiated by the effect of the shock pulse.

8. The method according to claim 7,
**characterized in that**
the shock pulse acts as a directed pulse on the end of the ignition tube (1), wherein for this purpose, the end of the ignition tube (1) and the ignition pill (3) are located within the surrounding sleeve (2) which determines the direction of explosion.

9. The method according to any one of claims 7 or 8,
**characterized in that**
the explosion pressure of the shock pulse acting on the open end of the ignition tube (1) is greater than 10 bar.

## Revendications

1. Initiateur pyrotechnique pour initier un tuyau d'allumage (1) au moyen d'une mise à feu électrique, comprenant
une douille (2) ouverte d'un côté avec une tête d'amorce (3) se trouvant dedans à partir d'un filament (5) et d'au moins une composition pyrotechnique (6) entourant le filament pour produire une impulsion de choc initiant l'extrémité du tuyau d'allumage,
sachant que le tuyau d'allumage (1) peut être couplé à la douille (2) ouverte d'un côté du tuyau d'allumage et une matière explosive (8) présente dans le tuyau d'allumage peut être initiée par l'impulsion de choc,
**caractérisé en ce qu'**
une protection pare-éclats (9) est prévue pour la douille (2) ouverte d'un côté pour entourer la douille, sachant que grâce à la protection pare-éclats (9) une déchirure de la douille (2) peut être bloquée pendant la production de l'impulsion de choc et une libération des éclats dans l'environnement peut être évitée, sachant qu'un adaptateur (11) est prévu pour l'introduction centrée du tuyau d'allumage (1) dans la douille (2), sachant que l'extrémité du tuyau d'allumage peut être positionnée directement en contact avec la tête d'amorce (3), sachant que l'adaptateur (11), le tuyau d'allumage (1) et la douille (2) forment entre eux un système pouvant être fermement fixé par un outil à pince et/ou étanchéifiable.

2. Initiateur pyrotechnique selon la revendication 1,
**caractérisé en ce que**
la protection pare-éclats (9) est constituée sous la forme d'un tuyau flexible entourant la douille (2).

3. Initiateur pyrotechnique selon la revendication 1 ou 2,
**caractérisé en ce que**
la protection pare-éclats (9) est constituée sous la forme d'un cylindre rigide entourant la douille (2), en particulier un cylindre métallique ou de matière plastique.

4. Initiateur pyrotechnique selon l'une quelconque des revendications précédentes,
**caractérisé en ce que**
la douille (2) ouverte d'un côté comporte un fond de manchon sous la forme d'un bouchon (10) insérable dans la douille, sachant que le bouchon (10) comporte des passages (10a) pour les conducteurs électriques (7) pour le filament (5).

5. Initiateur pyrotechnique selon l'une quelconque des revendications précédentes,
**caractérisé en ce que**
la composition pyrotechnique (6) de la tête d'amorce (3) pour produire une pression d'explosion de plus de 10 bars est conçue en liaison avec une pluie d'étincelles dirigée sur l'extrémité du tuyau d'allumage.

6. Initiateur pyrotechnique selon l'une quelconque des revendications précédentes,
**caractérisé en ce que**
l'initiateur pyrotechnique comporte une masse de matière explosive nette d'un maximum de 100 mg.

7. Procédé d'initialisation d'un tuyau d'allumage au moyen d'un initiateur pyrotechnique selon l'une quelconque des revendications 1 à 6,
**caractérisé en ce qu'**
une impulsion de choc sur une extrémité ouverte du tuyau d'allumage (1) est mise en œuvre par le biais d'une tête d'amorce (3) à partir du filament (5) et de la composition pyrotechnique (6) et une matière explosive présente dans le tuyau d'allumage est initiée par l'effet de l'impulsion de choc.

8. Procédé selon la revendication 7, **caractérisé en ce que** l'impulsion de choc agit en tant qu'impulsion dirigée sur l'extrémité du tuyau d'allumage (1), sachant que l'extrémité du tuyau d'allumage (1) et la tête d'amorce (3) se trouvent à cet effet à l'intérieur de la douille (2) enveloppante et prédéterminant la direction d'explosion.

9. Procédé selon l'une quelconque des revendications 7 ou 8,
**caractérisé en ce que**
la pression d'explosion de l'impulsion de choc sur l'extrémité ouverte du tuyau d'amorçage (1) est supérieure à 10 bars.
